# EUROPÄISCHE PATENTSCHRIFT

(11) **EP 1 875 002 B1**
(45) Veröffentlichungstag und Bekanntmachung des Hinweises auf die Patenterteilung: **05.05.2010**
(21) Anmeldenummer: 06721221.7
(22) Anmeldetag: 24.04.2006
(51) Int. Cl.: E01B 29/02

(54) **VORRICHTUNG ZUM TRANSPORT VON GLEISABSCHNITTEN ODER MONTIERTEN GLEISVERBINDUNGEN**
DEVICE FOR TRANSPORTING TRACK SECTIONS OR MOUNTED TRACK CONNECTIONS
DISPOSITIF POUR LE TRANSPORT DE TRONÇONS DE VOIE OU DE RACCORDEMENTS DE VOIES ASSEMBLES

(30) Priorität: 26.04.2005 AT 2682005 U
(43) Veröffentlichungstag der Anmeldung: 09.01.2008
(73) Patentinhaber: VAE EISENBAHNSYSTEME GMBH, 8740 Zeltweg (AT); VAE GmbH, 1010 Wien (AT)
(72) Erfinder: LERCHBACHER, Markus, A-8052 Graz (AT); STEURER, Erwin, A-8734 Grosslobming (AT); GRILLITSCH, Gerhard, A-9400 Wolfsberg (AT)
(74) Vertreter: Haffner und Keschmann Patentanwälte OG
(86) Internationale Anmeldenummer: PCT/AT2006/000163
(87) Internationale Veröffentlichungsnummer: WO 2006/113956

(56) Entgegenhaltungen:
- EP-A- 0 768 426
- DE-A1- 3 522 918

## Beschreibung

Die Erfindung bezieht sich auf eine Vorrichtung zum Transport von Gleisabschnitten oder vormontierten Gleisverbindungen auf schienengebundenen Plattformwaggons, wobei eine Mehrzahl von Plattformwaggons miteinander gekuppelt verfahrbar sind, gemäß dem Oberbegriff des Anspruchs 1.

Für den Transport von Gleisabschnitten oder vormontierter Gleisverbindungen auf dem Schienenwege sind verschiedene mehr oder minder aufwendige Vorrichtungen bekannt geworden. Die DE 3522918 A1 zeigt in diesem Zusammenhang einen Verbund von drei Plattförmwaggons und einer ebenen Trägerplatte, auf der der Gleisrost flach transportierbar sein soll. Bei dieser Ausbildung ist die Trägerplatte auf den Plattformen der Waggons parallel zur Ladefläche angeordnet, wobei die Trägerplatte auf der Plattform quer und in ihrer Ebene durch Rotation und Translation verlagerbar angeordnet ist. Es sind zwei Antriebsaggregate mit Gewindespindel vorgesehen und weiters bewegliche Abstützungen für die Platte vorgesehen. Insgesamt wird eine relativ aufwendige Konstruktion vorgeschlagen, um auch die Kurvenfahrt zu ermöglichen, wobei zu allem Überfluss für die einzelnen Waggons unterschiedliche Bauteile für die Konstruktion bzw. den Aufbau der Vorrichtung auf der Plattform des Plattformwaggons vorgesehen sind.

In der EP 0617196 A1 ist ein Weichentransportwaggon beschrieben, bei welchem ein balkenförmiger Waggonrahmen vorgesehen ist, an dem eine zur Verbindung mit einer Weiche vorgesehene Ladeplattform um eine in Wagenlängsrichtung verlaufende Schwenkachse verschwenkbar befestigt ist. Mit einer derartigen Vorrichtung soll insbesondere durch Hochschwenken der Weiche sichergestellt werden, dass diese innerhalb des zulässigen Lichtraumprofils der zu durchfahrenden Strecke verbleibt. Gemeinsam ist den bekannten Einrichtungen, dass sie relative aufwendige Spezialkonstruktionen darstellen, wodurch eine nachträgliche Adaptierung oder Anpassung vorhandener Plattformwaggons, und insbesondere von bekannten Niederflurwaggons, nicht ohne weiteres möglich ist.

Die Erfindung zielt nun darauf ab, eine Vorrichtung der eingangs genannten Art zu schaffen, mit welcher in besonders einfacher Weise und mit konstruktiv einfachen Mitteln der Transport von Gleisabschnitten oder montierten Gleisverbindungen auf dem Schienenwege ermöglicht wird, wobei aufwendige Adaptierungen an Plattformwaggons entbehrlich sind.

Zur Lösung dieser Aufgabe besteht die erfindungsgemäße Vorrichtung im Wesentlichen darin, dass ein zwischen zwei weiteren Plattformwaggons angeordneter Plattformwaggon einen oder mehrere Träger oder Abstützböcke aufweist, deren.Höhe in vertikaler Richtung eine Mindestabmessung aufweist, die größer ist als der geringste, in vertikaler Richtung einzuhaltende Abstand von über den Plattformwaggon in Richtung benachbarter Plattformwaggons vorragenden, an den Trägern oder Abstützböcken gelagerten oder festgelegten Teilen, wie z.B. von Längsholmen oder des zu transportierenden Gleisabschnittes, von der Plattform oder Ladefläche der benachbarten Plattformwaggons. Dadurch, dass am Plattformwaggon lediglich Träger oder Abstützböcke angeordnet werden, können diese in einfacher Weise mit der Ladefläche des Plattformwaggons verriegelt bzw. an diese befestigt werden, wobei dadurch, dass die Höhe dieser Träger oder Abstützböcke in vertikaler Richtung eine bestimmte Mindestabmessung aufweisen muss, sichergestellt werden kann, dass benachbarte Plattformwaggons, welche keinerlei weiterer Adaptierung bedürfen, bei Kurvenfahrt unterhalb von überhängenden bzw. vorragenden Teilen der Gleisabschnitte oder vormontierten Gleisverbindungen durchtauchen können, ohne dass es zu einer Kollision kommt. Es wird somit durch die Mindesthöhe der Träger bzw. Abstützböcke bei Kurvenfahrt sichergestellt, dass die freien Enden von Gleisabschnitten oder vormontierten Gleisverbindungen bzw. im Fall von zusätzlichen Längsholmen bei der Unterstützungskonstruktion, diese Längsholme relativ zu nachfolgenden oder vorauseilenden Plattformwaggons verschwenkt werden können, ohne mit der Ladefläche dieser Plattformwaggons zu kollidieren, sodass aufwendige Gleitlagerungen ebenso wie entsprechende Antriebe entfallen können. Diese Mindesthöhe muss dem Streckenverlauf Rechnung tragen und beim Durchfahren von Senken sicherstellen, dass ein hinreichender Sicherheitsabstand in Höhenrichtung auch in diesen Fällen gewährleistet ist, um eine Kollision der vorragenden Enden mit der Ladefläche der benachbarten Waggons mit Sicherheit auszuschließen. Weiters muss die Höhe dieser Träger bzw. Abstützböcke so gewählt sein, dass sie auch bei Durchbiegungen der vorragenden Träger oder der vorragenden Gleisabschnitte oder vormontierten Gleisverbindungen mit Sicherheit groß genug gewählt ist, um eine Kollision zu verhindern.

Eine besonders stabile Konstruktion lässt sich bei der erfindungsgemäßen Ausbildung dadurch gewährleisten, dass an den Abstützblöcken oder Trägern in Längsrichtung des Plattformwaggons verlaufende, über die Länge des Plattformwaggons vorragende Holme angeordnet sind, deren die Länge des Plattformwaggons übersteigenden, vorragenden Enden in Abstand oberhalb der Plattform bzw. Ladefläche benachbarter Plattformwaggons über eine Länge verlaufen, welche bei Kurvenfahrt der Plattformwaggons innerhalb der jeweils zulässigen Fahrzeugsbegrenzungslinien verbleibt. Bei dieser Ausbildung sind unmittelbar in Längsrichtung Holme als integrierende Bestandteile der Tragkonstruktion vorgesehen, durch welche das Montageniveau für die zum Transport bestimmten Gleisabschnitte oder vormontierten Gleisverbindungen weiter erhöht wird, wobei in diesen Fällen lediglich die Unterkante dieser vorragenden Längsholme entsprechend in Abstand von der Oberfläche benachbarter Ladeflächen von Plattformwaggons gehalten werden muss, was durch die in der Regel quer zur Schienenlängsrichtung vorgesehenen Träger bzw. Abstützböcke sichergestellt ist.

Prinzipiell kann die Länge des Überhanges der vorragenden Elemente entsprechend dem kleinsten Kurvenradius der zu durchfahrenden Strecke unterschiedlich lang gewählt werden. Jedenfalls muss sichergestellt werden, dass dieser vorragende Bereich an keiner Stelle, und insbesondere bei Kurvenfahrt, nicht außerhalb vorgeschriebener Fahrbegrenzungslinien zu liegen kommt.

Mit Vorteil ist die erfindungsgemäße Ausbildung so getroffen, dass die Träger oder Abstützböcke die Ladeplattform seitlich umgreifen und mit dieser über lösbare Mittel, insbesondere Schrauben, verbunden sind, wodurch eine besonders einfache und sichere Festlegung einer konstruktiv besonders einfachen Tragkonstruktion der Vorrichtung zum Transport von Gleisabschnitten oder vormontierten Gleisverbindungen gewährleistet ist.

Die Erfindung wird nachfolgend anhand eines in der Zeichnung schematisch dargestellten Ausführungsbeispieles näher erläutert. In dieser zeigen Fig. 1 eine Seitenansicht eines Plattformwaggons mit der erfindungsgemäßen Transportvorrichtung und Fig.2 einen vergrößerten Schnitt entlang der Linie II-II der Fig.1.

In Fig.1 ist ein Plattformwaggon 1 dargestellt, dessen Fahrgestelle 2 um eine vertikale Achse 3 schwenkbar mit der Plattform verbunden sind. Auf die Plattform 4 sind quer zur Längsrichtung des Plattformwaggons 1 Abstützböcke bzw. Träger 5 angeordnet, auf welchen Längsholme 6 festgelegt sind. Die freien Enden 7 der Längsholme ragen über die jeweiligen Enden 8 des Plattformwaggons 1 hervor, wobei die Höhe der Träger bzw. Abstützböcke 5 sicherstellt, dass die freien Enden 7 der Längsholme 6 nicht mit der Oberkante 9 der Plattform 4 benachbarter Plattformwaggons kollidieren kann.

In Fig.2 ist die aus Trägern und Längsholmen bestehende Tragkonstruktion entsprechend dem Schnitt nach der Linie II-II der Fig.1 vergrößert dargestellt, wobei die Höhe der Träger 5 mit h bezeichnet ist. Diese Höhe muss sicherstellen, dass die vorragenden Enden 7 der Längsholme 6 nicht mit benachbarten Plattformen kollidieren können, wobei die Querträger 5 abwärts ragende Arme 10 aufweisen, welche die Plattform 4 des Plattformwaggons 1 umgreifen und gegen seitliche Verschiebung abstützen. Für eine satte Auflage der Gleisabschnitte sind an der Oberseite der Längsholme 6 Auflageplatten 11 aus Holz bzw. elastischem Material vorgesehen. Wenn ein Rost bestehend aus Trägern 5 und Längsholmen 6 zum Einsatz gelangt, ist eine zusätzliche Verschraubung und Verankerung der Träger 5 an der Plattform nicht erforderlich, da durch die gegen seitliche Verschiebung quer zur Längsrichtung des Plattformwaggons gesicherte formschlüssige Verbindung und das Gewicht der Rostkonstruktion eine hinreichende Stabilität gewährleistet ist. Mit einer derartigen Ausbildung kann somit genau genommen auch ohne zusätzliches Verschrauben eine einfache Adaptierung bestehender Plattformwaggons bzw. Niederflurwaggons 1 vorgenommen werden, wobei gegebenenfalls seitlich eingesetzte Schrauben oder Verriegelungsbolzen lediglich eine zusätzliche Sicherheit darstellen.

## Patentansprüche

1. Vorrichtung zum Transport von Gleisabschnitten oder vormontierten Gleisverbindungen auf schienengebundenen Plattformwaggons, wobei eine Mehrzahl von Plattformwaggons (1) miteinander gekuppelt verfahrbar sind, **dadurch gekennzeichnet, dass** ein zwischen zwei weiteren Plattformwaggone angeordneter Plattformwaggon (1) einen oder mehrere Träger oder Abstützböcke (5) aufweiset, deren Höhe (h) in vertikaler Richtung eine Mindestabmessung aufweist, die größer ist als der geringste, in vertikaler Richtung einzuhaltende Abstand von über den Plattformwaggon (1) in Richtung benachbarter Plattformwaggons vorragenden, an den Trägern oder Abstützböcken (5) gelagerten oder festgelegten Teilen, wie z.B. von Längsholmen (6) oder des zu transportierenden Gleisabschnittes, von der Plattform (4) oder Ladefläche der benachbarten Plattformwaggons.

2. Vorrichtung nach Anspruch 1, **dadurch gekennzeichnet, dass** an den Abstützblöcken (5) oder Trägern in Längsrichtung des Plattformwaggons (1) verlaufende über die Länge des Plattformwaggons (1) vorragende Holme (6) angeordnet sind, deren die Länge des Plattformwaggons (1) übersteigenden vorragenden Enden (7) in Abstand oberhalb der Plattform (4) bzw. Ladefläche benachbarter Plattformwaggons über eine Länge verlaufen, welche bei Kurvenfahrt der Plattformwaggons (1) innerhalb der jeweils zulässigen Fahrzeugsbegrenzungslinien verbleibt.

3. Vorrichtung nach Anspruch 1 oder 2, **dadurch gekennzeichnet, dass** die Träger oder Abstützböcke (5) die Ladeplattform (4) seitlich umgreifen und mit dieser über lösbare Mittel, insbesondere Schrauben, verbunden sind.

## Claims

1. A device for transporting track sections or premounted track connections on railborne platform wagons, with a plurality of platform wagons (1) being movable in a manner coupled to each other, **characterized in that** a platform wagon (1) arranged between two further platform wagons comprises one or several carriers or support trestles (5) whose height (h) in the vertical direction has a minimum dimension, that is larger than the smallest vertical distance from the platform (4) or loading area of the neighbouring platform wagons, of parts mounted on or fixed to said carriers or support trestles in a manner projecting beyond the platform wagon (1) in the direction of neighbouring platform wagons, such as, e.g., longitudinal beams (6) or the track section to be transported.

2. A device according to claim 1, **characterized in that** beams (6) extending in the longitudinal direction of the platform wagon (1) and projecting beyond the length of the platform wagon (1) are arranged on the support trestles (5) or carriers, whose projecting ends (7) exceeding the length of the platform wagon (1) extend at a distance above the platform (4) or loading area of neighbouring platform wagons over a length that remains within the respectively permissible vehicle gauges with the platform wagons (1) running on curves.

3. A device according to claim 1 or 2, **characterized in that that** the carriers or support trestles (5) laterally embrace the loading platform (4) and are connected with the latter by detachable means, particularly screws.

## Revendications

1. Dispositif pour le transport de tronçons de voie ou de jonctions de voies pré-assemblées sur des wagons plats roulant sur rails, une pluralité de wagons plats (1) pouvant rouler en étant attelés les uns aux autres, **caractérisé en ce qu'**un wagon plat (1), disposé entre deux autres wagons plats, comporte un ou plusieurs supports ou tréteaux d'appui (5), dont la hauteur (h) dans la direction verticale a une dimension minimum, qui est supérieure à la plus petite distance, à maintenir dans la direction verticale, entre des pièces, telles que des longerons (6) ou le tronçon de voie à transporter, s'avançant au-delà du wagon plat (1) vers les wagons plats adjacents, fixées ou posées sur les supports ou tréteaux d'appui (5), et la plate-forme (4) ou surface de chargement des wagons plats adjacents.

2. Dispositif selon la revendication 1, **caractérisé en ce que** sur les tréteaux d'appui (5) ou supports sont posés des longerons (6), qui sont orientés dans la direction longitudinale du wagon plat (1) en s'avançant au-delà de la longueur du wagon plat (1) et dont les extrémités (7), qui dépassent la longueur du wagon plat (1), s'étendent à distance au-dessus de la plate-forme (4) ou surface de chargement des wagons plats adjacents sur une longueur qui, lorsque les wagons plats (1) roulent dans des courbes, reste à l'intérieur des lignes de délimitation du véhicule admissibles dans chaque cas.

3. Dispositif selon la revendication 1 ou 2, **caractérisé en ce que** les supports ou tréteaux d'appui (5) enserrent latéralement la plate-forme de chargement (4) et sont assemblés à celle-ci par des moyens amovibles, en particulier des vis.
